# EUROPÄISCHE PATENTSCHRIFT

(11) **EP 0 233 860 B1**
(45) Veröffentlichungstag und Bekanntmachung des Hinweises auf die Patenterteilung: **15.05.1991**
(21) Anmeldenummer: 87890031.5
(22) Anmeldetag: 18.02.1987
(51) Int. Cl.: F01N 3/02, B01D 53/36

(54) **Abgasreinigungseinrichtung**
Exhaust gas cleaning device
Dispositif d'épuration de gaz d'échappement

(30) Priorität: 19.02.1986 AT 430/86
(43) Veröffentlichungstag der Anmeldung: 26.08.1987
(73) Patentinhaber: BÖHLER Gesellschaft m.b.H., A-1010 Wien (AT)
(72) Erfinder: Pacher, Oskar, Dr. Dipl.-Ing, A-8605 Kapfenberg (AT); Stamberger, Johann, Dipl.-Ing, A-8605 Kapfenberg (AT)

(56) Entgegenhaltungen:
- EP-A- 0 035 053
- DE-A- 3 205 810
- FR-A- 2 460 388
- GB-A- 2 036 585
- US-A- 4 456 457
- US-A- 4 503 672
- US-A- 4 512 786
- US-A- 4 544 388
- US-A- 4 549 398
- PATENT ABSTRACTS OF JAPAN, Band 6, Nr. 146 (M-147)[1024], 5. August 1982; & JP-A-57 65 813 (NIPPON JIDOSHA BUHIN SOGO KENKYUSHO K.K.) 21.04.1982

## Beschreibung

### Abgasreinigungseinrichtung

Die Erfindung betrifft eine Vorrichtung für die Reinigung der Abgase von Dieselmotoren mit einem in der Abgasführung angeordneten Filterorgan für feinteilige Kondensate, z.B. Ruß, und einer absatzweise inbetriebnehmbaren Zündeinrichtung für den Abbrand der vom Filter zurückgehaltenen Kondensate, wobei die Abgase durch einen vorgelagerten, den gesamten Querschnitt der Abgasführung ausfüllenden, Filamente aufweisenden Filterkörper geführt und durch ein Abbrand-Initiationsorgan die Zündtemperatur erzeugt wird, wobei das Filterorgan ein Katalysatormaterial auf Basis der Metalle der Platingruppe enthält und mit mindestens einem an diesem unmittelbar anliegend angeordneten Abbrand- Initiationsorgan, welches eine hitzebeständige Hülle aufweist, in der ein von einer Stromquelle versorgbares Elektro-Widerstandserhitzungsorgan sich befindet, versehen ist.

Für die Herabsetzung der Schadstoffmenge in den Abgasen von mit Ottomotoren betriebenen Fahrzeugen ist eine Anzahl von Methoden bekannt geworden, nach welchen die Überführung von CO, Stickstoffoxiden und unverbrannten Kohlenwasserstoffen in wenig umweltbelastende Gase erfolgen kann. In einer Anzahl von Industriestaaten bestehen auch schon gesetzliche Regelungen, welche den Einbau von Katalysatoren in Kraftfahrzeuge zwingend vorschreiben.

Ähnliche Bemühungen für die Herabsetzung der durch Abgase von mit Sauerstoffüberschuß betriebenen Verbrennungskraftmaschinen, wie insbesondere Dieselmotoren von Fahrzeugen verursachten Emissionen sind ebenfalls seit einigen Jahren in Gang und haben auch schon zu Empfehlungen und in einigen Staaten, z.B. USA zu gesetzlichen Regelungen der Schadstoff-Emissionsbegrenzung geführt. Bei den Abgasen von Dieselmotoren bilden weniger CO und Stickstoffoxide das besondere Problem, bei ihnen stellen jedoch die, insbesondere im höheren Lastbereich in großen Mengen auftretenden, äußerst feinteiligen Kondensate, die insbesondere als Rußteilchen anfallen, eine unangenehme Emission dar, wobei deren Gesundheitsschädlichkeit unter anderem ihrer äußersten Feinteiligkeit zugeschrieben wird. Zur Reduktion der Rußemission sind verschiedene Methoden bekannt geworden, von welchen Filterung an keramischen Schaumstoffen, in keramischen Röhrenfiltern, mit feinmaschigen Metallfilamentvliesen und auch elektrostatisches Abscheideverfahren die wichtigsten sind.

Größere Erfahrung auch in der Praxis des Fahrbetriebes mit Kraftfahrzeugen wurden schon mit Filtern auf Cordieritbasis gewonnen. Z.B. sind in der DE-PS 26 31 875 die Zusammensetzung und Eigenschaften solcher Filter mit Wabenaufbau beschrieben. Diese keramischen Filter sind länglich prismatisch und weisen eine hohe Anzahl von nebeneinander verlaufenden Kanälen auf, deren Trennwände fein-porös gasdurchlässig und jeweils wechselseitig an den Enden mit einem Keramikstopfen verschlossen sind. Die in die motorseitig offenen Kanäle einströmenden Abgase sind gezwungen, ihren Weg durch die porösen Wände in die motorseitig verschlossenen und zum Auspuffsystem hin offenen benachbarten Kanäle zu nehmen. Ruß- und Kondensatteilchen schlagen sich an den Wandungen der Kanäle nieder, womit Rußabscheidung von über 90% erreichbar ist.

Um zu starke Erhöhung des Abgasgegendruckes bei höherer Beladung des Filters zu verhindern, muß in Abständen eine Regeneration des Filters, üblicherweise durch ein Abbrennen des Rußes erfolgen, indem für eine zum Auslösen des Abbrandes ausreichend hohe Temperatur gesorgt wird. Das Abbrennen, für das der in Abgas vorhandene überschüssige Sauerstoff herangezogen wird, wird durch die relativ niedrigen Temperaturen der Abgase von Dieselmotoren erschwert. Die nötigen Temperaturen können z.B. durch Erhöhung der Abgastemperatur durch längeres Fahren im Voll-Lastbereich erreicht werden, sie betragen bei unbeschichteten Keramikkörpern etwa 600-900°C. Mit katalytischen Beschichtungen der Filter oder katalytisch wirksamen Kraftstoffzusätzen kann eine Verminderung der zum Ruß-Abbrand nötigen Temperatur erreicht werden.

Um das beschriebene Voll-Lastfahren zu umgehen, ist eine Anzahl von Hilfseinrichtungen vorgeschlagen worden, mittels welcher der Rußabbrand am Filter ausgelöst und gefördert werden kann. Z.B. ist bekannt geworden, Zusatzkraftstoff in den Abgasstrom vor dessen Eintritt in den Katalysatorteil einzuspritzen (DE-A-32 05 810) oder fremdversorgte Gasbrenner im Abgasstrom selbst anzuordnen, um diesen aufzuheizen, sodaß vom Abgas das Filter auf die für den Ruß-Abbrand nötige Temperatur erhitzt wird. Diese Art der Regenerierung ist aufwendig und zur Aufheizung des Abgases sind beträchtliche Brennerleistungen, z.B. bei einem Zweiliter-Motor, sind dann bei 2500 U/min etwa 20 kW erforderlich. Bei Einsatz von mit Katalysatoren versehenen Kondensatfiltern kann, wie erwähnt, eine Erniedrigung der Temperatur, die für das Abbrennen des Rußes erforderlich ist, erreicht werden, allerdings ist die Dauer eines Regenerationsvorganges mit meist mehr als zehn Minuten sehr lange. Als Zündvorrichtung für den Abbrand der vom Filter zurückgehaltenen Kondensate wurde vorgeschlagen, im Einströmbereich des Filterkörpers verteilt elektrisch betreibbare keramische Heizelemente anzuordnen (US-A-4 549 398). Diese Heizelemente und das Filtermaterial im Einströmbereich können mit Katalysatormaterial beschichtet sein, um eine verbesserte Abbrand-Initiation bei verringertem Energiebedarf zu erreichen. Durch die keramische Ausführungsform der Heizelemente können diese auch höheren Temperaturen widerstehen, wobei jedoch eine Diffusion von gegebenenfalls aufgebrachtem Katalysatormaterial erfolgen kann. Die Weiterentwicklung ist daher auf weitere Absenkung der Ruß-Abbrandtemperaturen gerichtet, wobei ein gleichmäßig durch die Filter wandernder Abbrand angestrebt wird.

Ziel der Erfindung ist es, eine Einrichtung der eingangs genannten Art zu schaffen, welche geringe spezifische Energieleistungen beim Einleiten und Aufrechterhalten der Regenerierung des Kondensatfilters erfordern, wobei letztere in möglichst kurzer Zeit erfolgen soll.

Gegenstand der Erfindung ist eine Abgas-Reinigungseinrichtungtung der eingangs genannten Art, welche im wesentlichen darin besteht, daß die Hülle des (der) Abbrand-Initiationsorganes (e) mit hitzefestem Metall oder Stahl gebildet ist, wobei dessen Außenseite eine epitaktisch aufgewachsene Zwischenbeschichtung mit einer oder mehreren aus der Gasphase aufgebrachten Lage(n) eines Karbides und/oder Nitrides und/oder Oxides und/oder Borides oder eines Oxikarbonitrides eines Elementes aus der Gruppe Ti, Zr, Hf, V, Nb, Ta, Mo, W, Al und Si aufweist, über welcher Zwischenbeschichtung das Katalysatormaterial angeordnet ist.

Die neue Einrichtung hat den Vorteil, daß eine Zwischenbeschichtung die Wirkung des Katalysators verbessert und die Abbrandtemperatur erniedrigt bzw. den Abbrand beschleunigt. Dabei wird das Anspringen und in der Folge das Wandern bzw. Überspringen der Abbrandfront verbessert. Im Sinne einer Verbesserung des Anspringens der Abbrandfront ist es besonders wichtig, wenn zumindest eine Lage der Zwischenbeschichtung auf der Hülle des Abbrand-Initiationsorganes epitaktisch auf das Substrat aufgewachsen und im wesentlichen kristallin ausgebildet ist. Durch diese Ausbildungsform wird das Anspringen der Rußverbrennung, wie sich zeigte, verbessert.

Als überraschend wirksam hat sich die neue Einrichtung erwiesen, wenn der Filterkörper mit gegen Hitze und gegen Kohlenstoff und/oder Sauerstoff beständigen, metallischen Filamenten, Draht-, Band- od. dgl. Elementen aus Stahl mit Interstitien gebildet ist, wobei die Filamente, Bänder, Drähte zumindest teilweise eine epitaktisch aufgewachsene Zwischenbeschichtung mit einer oder mehreren aus der Gasphase aufgebrachten Schicht(en) eines Karbides und/oder Nitrides und/oder Oxides und/oder Borides oder eines Oxikarbonitrides eines der Elemente aus der Gruppe Ti, Zr, V, Ta, Nb, Mo, W, Al, Si aufweisen, über welcher Zwischenbeschichtung das Katalysatormaterial angeordnet ist.

Die durch Aufdampfen auf das metallische Trägerkörpergerüst aufgebrachte Zwischenlage der genannten Hartstoffe, wobei deren Stärke üblicherweise unter 10 µm beträgt, läßt, wie sich zeigte, ein Zusammenbacken des metallischen Filterkörpergerüstes infolge örtlicher Überhitzungen beim Ruß-Abbrand vermeiden. Darüberhinaus bewirkt die Zwischenbeschichtung, wie sich gezeigt hat, eine synergistische Erhöhung der Wirkung des Katalysators am Filterkörper, wodurch die Abbrandtemperatur erniedrigt und der Ruß-Abbrand beschleunigt wird. Dieser Effekt dürfte daher rühren, daß die Zwischenlage eine vorteilhafte Änderung der Mikrostruktur der auf ihr angeordneten Katalysatorschicht bewirkt.

In jedem Lastbereich und mit geringem Aufwand kann somit in relativ geringen zeitlichen Abständen eine Regeneration des Filters durch Ruß-Abbrand eingeleitet werden, womit das Auftreten höherer Gegendrucke im Abgassystem infolge höherer Beladung des Filters mit Ruß vermieden werden kann. Die Unterbringung der Einrichtung kann z.B. im Vorschalldämpfergehäuse oder in einer sonstigen, vorteilhaft motornahen, Erweiterung der Abgasleitung erfolgen.

Anhand der Zeichnung wird beispielhaft eine erfindungsgemäße Abgasreinigungseinrichtung (1) näher erläutert.

In einem beidseitig mit Flanschen 111 zur Verbindung mit einem Auspuffsystem versehenen, zwei konische Ansätze 12 und einen zylindrischen Mittelteil aufweisenden, vom Abgas in Strömungsrichtung r durchströmten Gehäuse 10, das im zylindrischen Teil doppelmantelig ausgeführt ist, wobei der Zwischenraum mit Mineralwolle als Wärmedämmung 101 gefüllt ist, befindet sich, gehalten von einem mineralischen Wärmedämmaterial 102, der Filterkörper 20 des Partikel- bzw. Filterorganes 2, der beispielsweise von einem gewickelten Stahlvliesmaterial mit katalysatorbeschichteten Metallfilamenten 23 mit Interstitien 24 oder einem katalytbeschichteten Wabenfilter gebildet ist. Vom abgasstromaufwärtigen Ende ragt _ in voller Linie gezeigtein etwa patronenartig ausgebildetes Abbrand- Initiationsorgan 5 mit Hülle 53, die eine Schutzschicht 54, bestehend aus einer etwa 3 µm dicken Katalysatorträgerschicht mit den Bestandteilen Ti, AL, C, N und Sauerstoff und einer Pt und Pd aufweisenden Katalysatorbeschichtung aufweist, und innerhalb welcher sich ein Widerstandsheizleiter 50 befindet, in den abgasstromaufwärtigen Bereich 21 des Filterkörpers 20. Die zum Heizleiter 50 führenden Stromleitungen 51, 52 sind mit einer Stromquelle 6, z.B. Fahrzeugbatterie, verbunden. Der in Leitung 52 befindliche Schalter 55 ist mit einem Steuerorgan 78 verbunden, welches auf jeweils gewünschte Temperatur(t)- bzw. Druck(p)-Schwellenwerte einstellbar ist, wobei der Druckschwellenteil p des Steuerorgans 78 über eine Wirkleitung 71 mit einem Drucksensor 7, z.B. auf Piezo-Kristall-Basis, welcher abgasstramaufwärtig des Filterkörpers 20 angeordnet ist, verbunden ist. Der Temperaturschwellenteil t ist über eine Wirkleitung 81 mit einem sich im abgasstromabwärtigen Endbereich 22 des Filterkörpers 20 befindlichen Temperatursensor 8 verbunden. Steigt während des Betriebes des Dieselmotors infolge Beladung des katalytisch beschichteten Filterkörpers 20 mit Kondensat-Partikelchen der Abgasdruck über einen jeweils eingestellten Schwellenwert an, so wird vom Drucksensor 7 über Leitung 71 mittels Steuerorgans 78 über den Schalter 55 der Stromfluß durch den Heizleiter 50 der Heizpatrone 5 eingeschaltet, es wird deren Hülle 53 erhitzt und von deren katalytischem Belag, auf dem sich der Ruß ebenfalls niedergeschlagen hat, springt die dort unmittelbar entstehende Abbrandfront in den Filterkörper 20 über. Das Durchwandern der Abbrandfront erfolgt innerhalb einiger Minuten. Ein automatisches Abschalten der Heizpatrone 5, das spätestens unmittelbar nach erfolgter Regenerierung erfolgen soll, kann vorgenommen werden, indem das Steuerorgan auch auf einen unteren Schwellenwert des Abgasgegenstromes einstellbar ist. Bei fortschreitender Regenerierung sinkt der Druck ab und bei Unterschreiten des unteren Schwellenwertes schaltet das Steuerorgan 78 die Stromzufuhr zur Patrone 5 ab. Das Abschalten kann auf andere Weise erfolgen, indem zu dem Zeitpunkt, wenn die exotherme Abbrandfront den Endbereich 22 des Filterkörpers 20 erreicht hat, am Temperatursensor 8 ein Temperaturschwellenwert überschritten wird und das Steuerorgan 78, durch Betätigen des Schalters 55 die Stromzufuhr zum Initiationsorgan 5 unterbricht. In der Zeichnung schematisch angedeutet ist, wie von dem abgasstromabwärtigen Ende in gleicher Lage, bezogen auf den Querschnitt des Filterkörpers 2, eine zweite Heizpatrone 5˝ in der Filterkörper 2 ragt, mit welcher z.B. ein Absterben der Regeneration vor Erreichen des abwärtigen Endes des Filterkörpers verhindert werden kann. Mit unterbrochener Linie angedeutet ist weiters, wie eine Heizpatrone 5′ in den abgasstromaufwärtigen Bereich 21 des Filterkörpers 20 auch radial hineinragend und an diesen kontakt-anliegend angeordnet sein kann, Diese gezeigte Art der Anordnung bringt bei Reparaturen oder Auswechseln Vorteile. Mit der gezeigten Einrichtung läßt sich eine äußerst ökonomische Kondensatfilter-Regeneration erreichen.

### Beispiel 1:

Auf einem Versuchsstand mit einem Zweiliter-PKW-Diesel-motor mit üblicher Abgasführung war anstelle des Vorschalldämpfers in einem thermisch isolierten Gehäuse ein spiralig gerollter, eine Katalysatorbeschichtung mit Platin aufweisender Filterkörper aus Stahldrahtvlies mit einer spezifischen Oberfläche von 0,40 m²/g angeordnet, welcher etwa 20 cm Durchmesser und 35 cm Länge aufwies. In den Filterkörper von der Abgaszuströmseite mittig und axial hineinragend und mit diesem in anliegendem Kontakt stehend war eine elektrische Heizpatrone von 3 cm Durchmesser und 30 cm Länge eingebaut, die von einem vom Motor versorgten Akkumulator gespeist wurde. Die maximale Leistungsaufnahme der Heizpatrone betrug bei 12 V 1 kW. Im Bereich des abgasstromabwärtigen Endes des Filterkörpers war seitlich 3 cm vom Filterrand entfernt ein Thermoelement angeordnet, das mit einem automatischer Schreiber verbunden war. Der Dieselmotor wurde mit 25, 50 und 75% der Vollast betrieben und mit einem vor dem Filter angeordneten Druckgeber wurde der Abgasgegendruck gemessen; überstieg dieser 0,3 bar wurden die Heizpatrone eingeschaltet und die Zeit zwischen Inbetriebnahme der Heizpatrone und mittels Thermoelementes angezeigtem Temperaturanstieg bestimmt. Die Einschaltzeit der Heizpatrone war auf 2 min eingestellt. Es wurden bei den drei angegebenen Motorbelastungen jeweils aus drei Testreihen mittlere Zeiten des Durchwanderns der Abbrandfront durch den Filterkörper ab dem Einschalten der Heizpatrone von 8,6, 6,4 und 5,2 min ermittelt.

Bei Einsatz einer Heizpatrone, deren Stahlhülle gemäß der erfindungsgemäß besonders bevorzugten Ausführungsform außen mit dem gleichen Katalysator auf Platin-Basis wie der Stahlwollefilterkörper belegt war, konnte bei sonst gleichen Testbedingungen die genannte Zeit zwischen dem, Einschalten der Heizpatrone und Beendigung des Durchwanderns der Regenerationsfront durch den Filterkörper auf 7,2, 5,8 und 4,5 min gesenkt werden.

### Beispiel 2:

Analog zu Beispiel 1 wurde ein mit Pt und Pd beschichteter Filter aus keramischen Schaum, eingesetzt. In den Filterkörper war axial hineinragend und diesen durchdringend eine elektrische Heizpatrone mit einem Durchmesser von 30 mm, einer Länge von 120 mm und einer Leistungsaufnahme von 1 kW (bei 12 V) eingesetzt. Die Heizpatrone war mit einer 2 µm dicken kristallinen Beschichtung aus TiN mit geringen Gehalten an Kohlenstoff und Sauerstoff versehen. Auf dieser Beschichtung war in feinster Form durch thermische Zersetzung eine guthaftende katalytisch wirksame Beschichtung aus Pt und Pd abgeschieden.

Beim Betrieb der Filtereinrichtung war zu Beginn des Versuches unter Vollast bei einer Drehzahl von 1500 U/min ein Abgasgegendruck von 320 mbar zu verzeichnen. Die Partikelemission gemessen nach Schwärzungszahl SZ (Bosch) betrug 0,22. Nach einer Betriebsdauer von 35 Minuten stieg der Gegendruck auf 355 mbar und nach weiteren 10 Minuten auf 370 mbar.

Nach Einschalten der Heizpatrone hat sich der Gegendruck während einer Zeit von 4 Minuten auf 350 mbar und nach weiteren 2 Minuten auf 330 mbar gesenkt. Die Stromzufuhr wurde daraufhin abgestellt. Für die Regeneration der Abgasreinigungseinrichtung war somit ein Energieaufwand von 0,1 kWh notwendig.

### Beispiel 3:

Analog zu Beispiel 1 wurde auf einem Versuchsstand eine erfindungsgemäße Abgasreinigungseinrichtung getestet, die anstelle des Vorschalldämpfers in die Abgasleitung eines Zweiliter-PKW-Dieselmotors eingebaut wurde. Es wurde ein mit Pt und Pd beschichteter keramischer Wabenfilterkörper, welcher etwa 20 cm Durchmesser und 35 cm Länge aufwies, mit zwei ebenfalls mit Pt und Pd katalytisch beschichteten Heizpatronen mit 2 cm Durchmesser und 15 cm Länge, die axial hintereinander mittig angeordnet waren, verwendet. Die maximale Leistungsaufnahme der Heizpatrone betrug 1,1 kW. Der Dieselmotor wurde mit 75% der Vollast betrieben, und mit einem vor dem Filter angeordneten Druckgeber wurde der Abgasgegendruck gemessen. Dieser betrug zu Beginn des Versuches 115 mbar. Überstieg der Gegendruck 300 mbar, wurden die Heizpatronen eingeschaltet und die Zeit zwischen Inbetriebnahme der Heizpatrone und Unterschreiten des vom Druckgeber angezeigten Gegendruckes von 200 mbar bestimmt. Die für die Regeneration benötigte Zeit betrug im Mittel 5,2 min.

## Patentansprüche

1. Vorrichtung für die Reinigung der Abgase von Diesel-motoren, mit einem in der Abgasführung angeordneten Filterorgan (2) für feinteilige Kondensate, z.B. Ruß, und einer absatzweise inbetriebnehmbaren Zündeinrichtung für den Abbrand der vom Filter zurückgehaltenen Kondensate, wobei die Abgase durch einen vorgelagerten, den gesamten Querschnitt der Abgasführung ausfüllenden Filamente (23) aufweisenden Filterkörper (20) geführt und durch ein Abbrand-Initiationsorgan die Zündtemperatur erzeugt wird, wobei das Filterorgan (2) ein Katalysatormaterial auf Basis der Metalle der Platingruppe enthält und mit mindestens einem an diesem unmittelbar anliegend angeordneten Abbrand-Initiationsorgan (5), welches eine hitzebeständige Hülle (53) aufweist, in der ein von einer Stromquelle (6) versorgbares Elektro-Widerstandserhitzungsorgan (50) sich befindet, versehen ist, dadurch gekennzeichnet, daß die Hülle (53) des (der) Abbrand-Initiationsorganes (e) (5, 5′, 5˝) mit hitzefestem Metall oder Stahl gebildet ist, wobei dessen Außenseite eine epitaktisch aufgewachsene Zwischenbeschïchtung mit einer oder mehreren aus der Gasphase aufgebrachten Lage(n) eines Karbides und/oder Nitrides und/oder Oxides und/oder Borides oder eines Oxikarbonitrides eines Elementes aus der Gruppe Ti, Zr, Hf, V, Nb, Ta, Mo, W, Al und Si aufweist, über welcher Zwischenbeschichtung das Katalysatormaterial (54) angeordnet ist.

2. Vorrichtung nach Anspruch 1, dadurch gekennzeichnet, daß der Filterkörper (20) mit gegen Hitze und gegen Kohlenstoff und/oder Sauerstoff beständigen, metallischen Filamenten, Draht-, Band- od. dgl. Elementen (23) aus Stahl mit Interstitien (24) gebildet ist, wobei die Filamente, Bänder, Drähte (23) zumindest teilweise eine epitaktisch aufgewachsene Zwischenbeschichtung mit einer oder mehreren aus der Gasphase aufgebrachten Schicht(en) eines Karbides und/oder Nitrides und/oder Oxides und/oder Borides oder eines Oxikarbonitrides eines der Elemente aus der Gruppe Ti, Zr, V, Ta, Nb, Mo, W, AI, Si aufweisen ober welcher Zwischenbeschichtung das Katalysatormaterial angeordnet ist.

## Claims

1. A device for cleaning the exhaust gases of diesel engines, having a filter member (2) for fine-particle condensates, e.g. soot, which is arranged in the exhaust pipe, and having an ignition device which can be set in operation intermittently for burning off the condensates retained by the filter, the exhaust gases being conveyed through a filter body (20) mounted upstream and filling up the whole cross-section of the exhaust pipe and having filaments (23), and the ignition temperature being generated by a combustion-initiating member; the filter member (2) containing a catalyst material based on the platinum group of metals and being provided with at least one combustion-initiating member (5) resting directly against the catalyst material and having a heat-resistant sheath (53) containing an electric resistance heating member (50) which can be fed from a current source (6); characterised in that the sheath (53) of the combustion-initiating member(s) (5, 5′, 5˝) is formed from heatproof metal or steel, the outer side of which member (5, 5′, 5˝) has an epitaxially grown intermediate coating with one or more layers, applied from the gas phase, of a carbide and/or nitride and/or oxide and boride or of an oxycarbonitride of an element from the group Ti, Zr, Hf, V, Nb, Ta, Mo, W, Al and Si, the catalyst material (54) being arranged over the intermediate coating.

2. A device according to Claim 1, characterised in that the filter body (20) is formed from metal filaments, wire elements, strip elements or the like (23) made of steel with interstitia (24) and being resistant to heat and to carbon and/or oxygen, the filaments, strips, wires (23) having at least partly an epitaxially grown intermediate coating with one or more layers, applied from the gas phase, of a carbide and/or nitride and/or oxide and/or boride or of an oxycarbonitride of one of the elements from the group Ti, Zr, V, Ta, Nb, Mo, W, Al, Si, the catalyst material being arranged over the intermediate coating.

## Revendications

1. Dispositif pour l'épuration des gaz d'échappement de moteurs Diesel, comprenant un élément de filtrage (2), disposé dans la conduite de gaz d'échappement, pour des produits de condensation finement divisés, par exemple de la suie, et un dispositif d'ignition, pouvant être actionné d'une manière discontinue, pour la combustion des produits de condensation retenus par le filtre, dispositif dans lequel les gaz d'échappement sont conduits à travers un corps de filtre (20) situé en amont, remplissant toute la section transversale de la conduite d'échappement et présentant des filaments (23), et la température d'ignition est produite par un élément d'amorçage de combustion, l'élément de filtrage (2) contenant un matériau catalyseur à base des métaux du groupe du platine, et étant pourvu au moins d'un élément d'amorçage de combustion (5), disposé directement le long de celui-ci, qui présente une enveloppe (53) résistante aux températures élevées, dans laquelle est situé un élément de chauffage à résistance électrique (50) pouvant être alimenté par une source de courant (6), caractérisé en ce que l'enveloppe (53) du/des élément(s) d'amorçage de combustion (5, 5′, 5˝) est formée d'un métal ou d'acier réfractaire, dont la face externe présente un revêtement intermédiaire épitaxial renforcé, comprenant une ou plusieurs couches, appliquée(s) en phase gazeuse, constituée(s) d'un carbure et/ou d'un nitrure et/ou d'un oxyde et/ou d'un borure ou d'un oxycarbonitrure d'un élément du groupe formé de Ti, Zr, Hf, V, Nb, Ta, Mo, W, Al et Si, le matériau catalyseur (54) étant disposé sur ledit revêtement intermédiaire.

2. Dispositif selon la revendication 1, caractérisé en ce que le corps de filtre (20) est formé de filaments, de fils, de rubans métalliques ou autres éléments analogues (23) en acier, résistants aux températures élevées et stables vis-à-vis du carbone et/ou de l'oxygène, avec des interstices (24), dans lequel les filaments, rubans ou fils métalliques (23) présentent, au moins en partie, un revêtement intermédiaire épitaxial renforcé, comprenant une ou plusieurs couches, appliquée(s) en phase gazeuse, constituée(s) d'un carbure et/ou d'un nitrure et/ou d'un oxyde et/ou d'un borure ou d'un oxycarbonitrure d'un des éléments du groupe formé de Ti, Zr, Hf, V, Nb, Ta, Mo, W, Al et Si, le matériau catalyseur (54) étant disposé sur ledit revêtement intermédiaire.
